# EUROPÄISCHE PATENTANMELDUNG

(11) **EP 0 911 494 A2**
(43) Veröffentlichungstag der Anmeldung: **28.04.1999**
(21) Anmeldenummer: 98117309.9
(22) Anmeldetag: 12.09.1998
(51) Int. Cl.: F01L 13/00

(54) **Variable Ventilsteuerung für Brennkraftmaschinen**

(30) Priorität: 24.10.1997 DE 19747031
(71) Anmelder: DaimlerChrysler AG, 70567 Stuttgart (DE)
(72) Erfinder: Schwegler, Roland, 71384 Weinstadt (DE)

(57) **Zusammenfassung**

Für eine variable Ventilsteuerung wird eine bezüglich ihrer räumlichen Anordnung besonders flexible Verstelleinrichtung (2) vorgeschlagen, bei der die Stelleinrichtung (16) zusätzlich von über die Nockenwellen (3,4) übertragenen Schwingungen weitgehend entkoppelt ist.

## Beschreibung

Die Erfindung betrifft eine variable Ventilsteuerung für Brennkraftmaschinen gemäß dem Oberbegriff des Anspruches 1.

Variable Ventilsteuerungen der vorgenannten Art sind beispielsweise aus der DE 42 44 550 A1 bekannt, und zwar insbesondere zur drosselfreien Laststeuerung von Otto-Motoren durch Veränderung des Hubes und/oder der Öffnungszeit der Einlaßventile, von denen pro Zylinder eines oder mehrere vorgesehen werden können. Der Aufbau solcher Ventilsteuerungen ist im wesentlichen bestimmt durch zwei gegensinnig drehende Nockenwellen, welche über Schwinghebel auf die in Schließrichtung federbelasteten Einlaßventile wirken, wobei von den Nockenwellen die eine, erste Nockenwelle die Öffnet-Funktion und die andere, zweite Nockenwelle die Schließt-Funktion bestimmt, so daß durch Verdrehen der Nockenwellen gegeneinander deren Phasenlage und damit der Hub und die Öffnungsdauer der Einlaßventile in weiten Bereichen verändert werden können.

Zur Verdrehung der beiden die Einlaßventile steuernden Nockenwellen gegeneinander ist ein vierrädriges Koppelgetriebe vorgesehen, dessen Antriebsrad mit der von der Kurbelwelle angetriebenen ersten Nockenwelle und dessen Abtriebsrad mit der relativ zur ersten Nockenwelle zu verdrehender zweiten Nockenwelle drehfest verbunden ist. Die Antriebsverbindung zwischen Antriebs- und Abtriebsrad wird über zwei Zwischenräder bergestellt, die über Koppeln miteinander und mit Antriebs- und Abtriebsrad in Eingriff gehalten sind, so daß durch Verschwenken der Koppeln um die beiden Nockenwellen als ortsfeste Drehachsen eine relative Verdrehung der beiden Nockenwellen gegeneinander erreicht wird. Die Verschwenkung erfolgt bei der bekannten Konstruktion durch ein auf eine der Koppeln wirkendes Stellglied, das Bestandteil der Koppel ist sowie mit der Koppel auf der Nockenwelle gelagert und über einen Stellmotor beaufschlagbar ist.

Eine derartige Stelleinrichtung ist in Bezug auf Bauraumgegebenheiten nicht besonders flexibel, weist ein vorgegebenes Übersetzungsverhältnis auf und ist durch die Lagerung des Stellgliedes auf der Nockenwelle auch durch die Schwingungen der Nockenwelle beaufschlagt.

Durch die Erfindung soll insbesondere der bauliche Spielraum im Hinblick auf die Nutzung der räumlichen Gegebenheiten vergrößert werden, und zwar bei reduzierter Übertragung der Nockenwellenschwingungen auf die Stelleinrichtung.

Hierzu wird das Stellglied als unabhängig von der Nockenwelle parallel und versetzt zu dieser gelagertes Stellrad ausgebildet, so daß eine direkte Verbindung der Nockenwelle zum Stellglied mit der entsprechenden Schwingungsübertragung entfällt. Weiter kann das Stellglied und insbesondere auch der auf dieses einwirkende Stellmotor weitgehend unabhängig von der Lage der Nockenwellen und des Verstellgetriebes plaziert werden, solange die notwendige Stellverbindung zwischen Stellglied und Verstellgetriebe noch in zweckentsprechender Weise realisiert werden kann. Als zweckmäßig erweist es sich insbesondere, dem Stellrad einen Verstellexzenter zuzuordnen, so daß als Verbindungselement zwischen Verstellgetriebe und Verstellexzenter ein Pleuel verwendet werden kann, wobei dieses Pleuel zweckmäßigerweise auf einer der Achsen des Verstellgetriebes abgestützt ist und der Exzenter so zum Stellrad liegt, daß das Stellrad, senkrecht zu dessen Achse gesehen, in Überdeckung zum Verstellgetriebe liegt und sich eine sehr flach bauende Konstruktion ergibt.

Bei der im Rahmen der Erfindung bevorzugten Verwendung eines als Verstellgetriebe bekannten vierrädrigen Koppelgetriebes ist es zweckmäßig, wenn das Pleuel verstellgetriebeseitig auf einer der Achsen der Zwischenräder des Koppelgetriebes gelagert ist, so daß der Bauaufwand der mit der Verwendung eines zwischen Stellgetriebe und Stellglied verwendeten Verbindungselementes gering ist. In Verbindung mit der Ausgestaltung des Stellrades als Exzenterrad, auf dessen Exzenter das Verbindungselement in Form des Pleuels gelagert ist, ergibt sich zudem die Möglichkeit, bei gleichbleibender Übersetzung zwischen Stellrad und Stellmotor das Übersetzungsverhältnis zwischen Stellmotor und Verstellgetriebe zu varüeren und in jenen Bereichen, beispielsweise im Leerlaufbereich besonders feinstufig zu verändern, in denen eine besonders feinfühlige Regelung erforderlich ist Wird das Stellrad als Schneckenrad oder Schraubenrad ausgebildet, so ermöglicht eine solche Ausbildung nicht nur sehr große Übersetzungsverhältnisse, sondern auch eine besonders variable Anordnung des Stellmotors gegenüber dem Stellglied, so insbesondere auch von der parallelen oder rechtwinkligen Lage der Achse des Stellmotores zur Achse des Stellglieds abweichende Achslagen.

Insgesamt ist die erfindungsgemäße Stelleinrichtung in zweckmäßiger Weise an der Stirnseite eines Lagergehäuses für die Nockenwellen anzuordnen, wobei sich durch die vom Versteilgetriebe losgelöste Positionierung des Stellgliedes sowie auch die zum Stellglied variable Positionierung des Stellmotores weitgehende Gestaltungsmöglichkeiten ergeben.

Weitere Einzelheiten und Merkmale der Erfindung ergeben sich aus den Ansprüchen. Die Erfindung wird ferner anhand eines Ausführungsbeispieles nachstehend noch näher erläutert. Es zeigen:
- Fig. 1: eine schematische Darstellung eines Nockenwellen-Lagergehäuses einer Brennkraftmaschine in stirnseitiger Ansicht mit am Nockenwellen-Lagergehäuse angeordnetem Verstellgetriebe für die Nockenwellen und zugehöriger Stelleinrichtung, und
- Fig. 2: einen Schnitt gemäß Linie II-II durch die in Figur 1 dargestellte Ansicht, wobei das Nockenwellen-Lagergehäuse in dieser Schnittdarstellung nur schematisch angedeutet ist.

Figur 1 geht aus von einer herkömmlichen Hubkolben-Brennkraftmaschine, die einen Zylinderkopf hat, dem die Gaswechsekanäle und die Gaswechselsteuerungselemente zugeordnet sind. Als Gaswechselsteuerungselemente finden dabei zumindest einlaßseitig in Richtung auf ihre Schließstellung federbelastete Ventile Verwendung, die nockengesteuert sind, wobei diese Steuerung gemeinsam über zwei Nockenwellen erfolgt, von denen die eine die Öffnet- und die andere die Schließt-Funktion der Einlaßventile steuert. Eine solche Ventilbetätigung ist beispielsweise aus der DE 42 44 550 A1 bekannt, auf die hier Bezug genommen wird.

Aus dieser Veröffentlichung ist auch ein Verstellgetriebe bekannt, über das die beiden Nockenwellen gegeneinander verstellbar sind, so daß sich unterschiedliche Drehlagen der Nockenwellen zueinander im Rahmen eines gewissen Verstellbereiches einstellen lassen.

Als Verstellgetriebe findet dabei ein vierrädriges Koppelgetriebe Verwendung, wie es in Figur 1 schematish dargestellt ist, wobei in Figur 1 ein Nockenwellen-Lagergehäuse 1 gezeigt ist, das in nicht weiter dargestellter Weise dem Zylinderkopf der vorerläuterten Brennkraftmaschine zugeordnet ist und an dessen einer Stirnseite ein Verstellgetriebe 2 vorgesehen ist, das als vierrädriges Koppelgetriebe ausgebildet ist. Dieses an einer Stirnwand des Lagergehäuses vorgesehene Verstellgetriebe 2 umfaßt endseitig auf den Nockenwellen 3 und 4, die parallel zueinander liegend im Lagergehäuse 1 angeordnet sind, mit jeweils einer der Nockenwellen 3 und 4 drehfest verbundene Zahnräder 5 und 6, die mit Zwischenrädern 7 und 8 kämmen, welche über Koppeln 9, 10 und 11 so untereinander und mit den zu den Nockenwellen 3 und 4 drehfesten Zahnrädern 5 und 6 verbunden sind, daß sie eine Antriebsverbindung zwischen den beiden Nockenwellen 3 und 4 herstellen Von den Koppeln 9 bis 11 sind die Koppeln 9 und 10 auf den Nockenwellen 3 und 4 gelagert und nehmen zusätzlich die Lagerung für die Zahnräder 7 und 8 auf, wobei diese und die seitlichen Koppeln 9 und 10 über die untere Koppel 11 zusätzlich verbunden sind. Die Drehachsen der Nockenwellen 3 und 4, und damit auch der Zahnräder 5 und 6 sind mit 12 und 13 und die Drehachsen der Zwischenräder 7 und 8 mit 14 und 15 bezeichnet. Das das Verstellgetriebe 2 bildende Koppelgetriebe ist durch Verschwenken der Koppeln 9 und 10 um die Drehachsen 12 und 13 der Nockenwellen 3 und 4 verstellbar, und die diesbezügliche Verstellung wird durch ein Verstellglied 16 in Form eines Stellrades eingeleitet, das seitlich versetzt zum Verstellgetriebe 2 am Nockenwellen-Lagergehäuse 1 ebenfalls stirnseitig gelagert ist, und zwar auf einem zum Lagergehäuse 1 feststehenden Lagerzapfen 17, dessen Achse mit 18 bezeichnet ist, die die Drehachse des mit 16 bezeichneten und als Stellrad ausgebildeten Stellgliedes bildet Dieses Steilrad trägt an seiner einen, in der Zeichnung der dem Lagergehäuse 1 zugewandten Stirnseite einen durch einen Bund des Stellrades gebildeten Exzenter 19, auf dem ein Pleuel 20 gelagert ist, dessen Pleuelauge 21 konzentrisch zur Drehachse 15 auf der Achse 22 des Zwischenrades 8 angeordnet ist, die zugleich die Verbindungsachse zwischen den Koppeln 10 und 11 bildet. Die Lagerung für das Pleuelauge 21 wird dabei wie Figur 2 zeigt, durch einen in Richtung auf das Lagergehäuse 1 über die Koppel 10 seitlich vorstehenden Teil des Lagerzapfens 22 gebildet, der, senkrecht zu den Drehachsen 15 und 18 gesehen, in Flucht zum Exzenter 19 liegt, während der die Verzahnung 23 des als Stellrad dienenden Teiles 24 des Stellgliedes 16, senkrecht zu den Drehachsen gesehen, in Überdeckung zum Verstellgetriebe 2 liegt, so daß sich ein sehr flacher Aufbau ergibt. In Umkehrung der hier gezeigten Darstellung kann das Pleuel 20 auch auf der von der Stirnwand des Lagergehäuses 1 abgelegenen Seite angeordnet werden, was den Vorteil kürzerer Überstände der Nockenwellen über die Stirnwand des Lagergehäuses, dafür aber eine Verlängerung des Lagerzapfens bedingt.

Das Stellrad ist bevorzugt als Schneckenrad oder Schraubenrad ausgebildet, mit entsprechender Verzahmung 23, und es steht gemäß Figur 1 in Eingriff mit einer Schnecke oder Schraube 25, die auf der Welle 26 des Stellmotores 27 angeordnet ist, der bevorzugt als stabförmiger Getriebemotor ausgebildet ist, so daß sich eine sehr schlanke Bauweise ergibt, bei der die Motorachse zur Achse der Schnecke oder Schraube 25 fluchtet. Die Befestigung des Stellmotors 27 erfolgt bevorzugt in nicht näher gezeigter Weise ebenfalls gegenüber dem Nockenwellen-Lagergehäuse 11, wobei eine Lagerung für die Welle 26 am Lagergehäuse 1 mit 28 bezeichnet ist. Abweichend von der Darstellung gemäß Figur 1, in der der Stellmotor eine zur Drehachse 18 des Stellgliedes senkrechte Lage einnimmt, ist es selbstverständlich möglich, hierzu abweichende Winkellagen vorzusehen, wenn dies im Hinblick auf die Raumverhältnisse an der Brennkraftmaschine erforderlich ist.

Im Rahmen der Erfindung ist es weiter zweckmäßig, den Verstellweg der Stelleinrichtung, und damit auch die Verstellung des Koppelgetriebes in zumindest einer Richtung durch einen Anschlag zu begrenzen, wobei der Anschlag als Festanschlag eine Justierung der Stelleinrichtung ermöglich. Der Anschlag ist zweckmäßigerweise, was hier nicht weiter dargestellt ist, gehäusefest vorgesehen und er kann gegebenenfalls auch durch ein Funktionsteil gebildet sein, so beispielsweise eine der Nockenwellen oder die Achse des Stellgliedes, wobei mit dem jeweiligen Anschlag ein mit den Koppeln oder mit dem Pleuel verbundener Gegenanschlag zusammenwirken kann, der gegebenenfalls gegenüber den Koppeln oder dem Pleuel justierbar ist.

## Patentansprüche

1. Variable Ventilsteuerung für Brennkraftmaschinen mit der dem Zylinderkopf zugeordneter, gemeinsam über zwei antriebsverbundene Nockenwellen erfolgender Ventilbetätigung, bei der die Öffnet- und die Schließt-Funktion eines jeweiligen Ventiles über die Nocken jeweils einer anderen der beiden Nockenwellen gesteuert ist und die beiden Nockenwellen in ihrer Drehlage zueinander über ein Verstellgetriebe veränderbar sind, das in der Antriebsverbindung von der einen zur anderen Nockenwelle liegt und das über ein zu den Nockenwellen parallelachsiges und in axialer Überdeckung zum Verstellgetriebe liegendes Stellrad verstellbar ist, welches einen Exzenter trägt und über ein auf diesem gelagertes Pleuel mit dem Verstellgetriebe antriebsverbunden ist und welches mit einem auf der Abtriebswelle eines Stellmotores angeordnetem Antriebsrad kämmt,
**dadurch gekennzeichnet,**
daß das Stellrad (16) unabhängig von den Nockenwellen (3, 4) und seitlich versetzt zu diesen an einer Stirnseite eines dem Zylinderkopf zugeordneten Nockenwellen-Lagergehäuses (1) gelagert ist, die die Lagerung (28) der quer, insbesondere senkrecht zur Drehachse des Stellrades (16) sich erstreckenden Abtriebswelle (26) des Stellmotores (27) trägt.

2. Variable Ventilsteuerung nach Anspruch 1,
**dadurch gekennzeichnet,**
daß das Verstellgetriebe (2) durch ein vierrädriges Koppelgetriebe gebildet ist, dessen Koppeln (9-11) versetzt zur Lagerung auf den Nockenwellen (3, 4) mit Gern Pleuel (20) verbunden sind und daß das Pleuel (20) auf einer der von den Nockenwellen (3, 4) abgelegenen Achsen (22) des Koppelgetriebes (2) gelagert ist.

3. Variable Ventilsteuerung nach Anspruch 1 oder 2,
**dadurch gekennzeichnet,**
daß das Stellrad (16) als Schneckenrad oder Schraubenrad ausgebildet ist.

4. Variable ventilsteuerung nach einem der vorhergehenden Ansprüche,
**dadurch gekennzeichnet,**
daß der Exzenter (19) durch einen Bund des Stellrades (16) gebildet ist.

5. Variable Ventilsteuerung nach einem der vorhergehenden Ansprüche,
**dadurch gekennzeichnet,**
daß der Stellmotor (27) als stabförmiger Getriebemotor ausgebildet ist.

6. Variable Ventilsteuerung nach einem der vorhergehenden Ansprüche,
**dadurch gekennzeichnet,**
daß der Stellweg des Stellrades (16) anschlagbegrenzt ist.

7. Variable Ventilsteuerung nach Anspruch 6,
**dadurch gekennzeichnet,**
daß zumindest ein Anschlag durch einen am Lagergehäuse (1) vorgesehenen Ansatz, insbesondere einen einstückig mit dem Lagergehäuse (1) ausgebildeten Ansatz, gebildet ist.

8. Variable Ventilsteuerung nach Anspruch 6 oder 7,
**dadurch gekennzeichnet,**
daß der Anschlag im Stellweg des Pleuels (20) liegt.

9. Variable Ventilsteuerung nach Anspruch 6 oder 7,
**dadurch gekennzeichnet,**
daß der Anschlag im Schwenkweg der Koppel liegt.

10. Variable Ventilsteuerung nach einem der vorhergehenden Ansprüche,
**dadurch gekennzeichnet,**
daß der Anschlag durch ein Funktionsteil, insbesondere eine der Nockenwellen (3, 4) gebildet ist.

11. Variable ventilsteuerung nach einem der vorhergehenden Ansprüche,
**dadurch gekennzeichnet,**
daß der Stellmotor (27) am Nockenwellen-Lagergehäuse (1) befestigt ist.
